# EUROPÄISCHE PATENTSCHRIFT

(11) **EP 1 144 853 B1**
(45) Veröffentlichungstag und Bekanntmachung des Hinweises auf die Patenterteilung: **25.10.2006**
(21) Anmeldenummer: 00979428.0
(22) Anmeldetag: 13.10.2000
(51) Int. Cl.: F02M 55/02

(54) **KRAFTSTOFFHOCHDRUCKSPEICHER UND VERFAHREN ZUR HERSTELLUNG EINES KRAFTSTOFFHOCHDRUCKSPEICHERS**
HIGH-PRESSURE FUEL ACCUMULATOR AND A METHOD FOR PRODUCING THE SAME
RESERVOIR HAUTE PRESSION POUR CARBURANT ET PROCEDE POUR LA PRODUCTION D'UN TEL RESERVOIR

(30) Priorität: 16.10.1999 DE 19949962
(43) Veröffentlichungstag der Anmeldung: 17.10.2001
(73) Patentinhaber: ROBERT BOSCH GMBH, 70442 Stuttgart (DE)
(72) Erfinder: FRANK, Kurt, 73614 Schorndorf (DE); BOECKING, Friedrich, 70499 Stuttgart (DE)
(86) Internationale Anmeldenummer: PCT/DE2000/003606
(87) Internationale Veröffentlichungsnummer: WO 2001/029405

(56) Entgegenhaltungen:
- EP-A- 0 449 662
- DE-A- 19 808 542
- DE-A- 19 808 807
- DE-A- 19 808 894
- PATENT ABSTRACTS OF JAPAN vol. 1999, no. 03, 31. März 1999 (1999-03-31) & JP 10 318086 A (USUI INTERNATL IND CO LTD), 2. Dezember 1998 (1998-12-02)

## Beschreibung

### Stand der Technik

Die Erfindung betrifft einen Kraftstoffhochdruckspeicher für ein Common-Rail-Kraftstoffeinspritzsystem einer Brennkraftmaschine, mit einem hohlen Grundkörper, der mit mehreren Anschlussöffnungen ausgestattet ist, und ein Verfahren zum Herstellen eines derartigen Kraftstoffhochdruckspeichers.

In Common-Rail-Einspritzsystemen fördert eine Hochdruckpumpe, eventuell unter Zuhilfenahme einer Vorförderpumpe, den einzuspritzenden Kraftstoff aus einem Tank in den zentralen Kraftstoffhochdruckspeicher, der als Common-Rail bezeichnet wird. Von dem Rail führen Kraftstoffleitungen zu den einzelnen Injektoren, die den Zylindern der Brennkraftmaschine zugeordnet sind. Die Injektoren werden in Abhängigkeit von den Betriebsparametern der Brennkraftmaschine einzeln von der Motorelektronik angesteuert, um Kraftstoff in den Brennraum der Brennkraftmaschine einzuspritzen. Durch den Kraftstoffhochdruckspeicher sind die Druckerzeugung und die Einspritzung voneinander entkoppelt.

Ein herkömmlicher Kraftstoffhochdruckspeicher ist z.B. in der DE 195 48 611 beschrieben. Die herkömmlichen Kraftstoffhochdruckspeicher halten Drücke von bis zu etwa 1100 bar aus.

Aus der DE 198 08 894 A1 sind Kraftstoffhochdruckspeicher bekannt, bei denen zur Erzeugung von Druckeigenspannungen der Innenraum des Grundkörpers im Bereich der Anschlussöffnungen lokal nach innen verformt wird und diese Verformung anschließend durch spanabhebende Bearbeitung wieder entfernt wird. Dadurch erhält der fertige Kraftstoffhochdruckspeicher seine ursprüngliche rohrförmige Gestalt wieder.

Aus der DE 198 08 807 A1 und der JP 10318086 ist ein sehr dickwandiger Kraftstoffhochdruckspeicher bekannt bei dem durch eine Abflachung des inneren Querschnitts im Bereich der Anschlussöffnungen eine ebene Fläche geschaffen wird.

Aufgabe der Erfindung ist es, die Hochdruckfestigkeit der bekannten Kraftstoffhochdruckspeicher mit einfachen Maßnahmen zu erhöhen.

Die Aufgabe ist bei einem Kraftstoffhochdruckspeicher für ein Common-Rail-Kraftstoffeinspritzsystem einer Brennkraftmaschine durch die Merkmale des Anspruchs 1 gelöst. Im Verschneidungsbereich treten im Betrieb Spannungsspitzen auf, die zu Rissbildungen im Grundkörper führen können. Durch die erfindungsgemäße Lösung wird die Hochdruckfestigkeit des Kraftstoffhochdruckspeichers erhöht, ohne dass dessen Bauvolumen wesentlich zunimmt. Die Druckfestigkeit des Kraftstoffhochdruckspeichers nimmt nämlich zu, wenn das Verhältnis zwischen dem Innendurchmesser des Grundkörpers und dem Innendurchmesser der Anschlussöffnungen möglichst groß gewählt wird. Die lokale Erweiterung des Grundkörperinnendurchmessers führt zu einer Erhöhung dieses Durchmesserverhältnisses im kritischen Bereich der Anschlussöffnungen, ohne dass die Außenabmessungen des erfindungsgemäßen Kraftstoffhochdruckspeichers zunehmen.

Eine besondere Ausführungsart des erfindungsgemäßen Kraftstoffhochdruckspeichers sieht vor, dass an dem Grundkörper Anschlussstutzen mit einer Anschlussbohrung ausgebildet sind, deren Mittellinie senkrecht zu der ebenen Fläche im Bereich der Anschlussöffnung angeordnet ist. Das liefert den Vorteil, dass die Spannungsspitzen im Verschneidungsbereich minimiert werden.

Die oben angegebene Aufgabe ist bei einem Verfahren zum Herstellen des vorab beschriebenen Kraftstoffhochdruckspeichers dadurch gelöst, dass der rohrförmige Grundkörper im Bereich der Anschlussöffnungen über den gesamten Umfang so nach innen verformt wird, dass er nach innen vorspringt und dass der nach innen vorspringende Bereich bearbeitet wird, um im Bereich der Anschlussöffnungen eine ebene Fläche auszubilden. Dadurch wird auf einfache Art und Weise eine lokale Erweiterung des Grundkörperinnendurchmessers nur im Bereich der Anschlussöffnungen erreicht.

Eine besondere Ausführungsart des erfindungsgemäßen Verfahrens ist dadurch gekennzeichnet, dass der Innenraum des rohrförmigen Grundkörpers im Bereich der Anschlussöffnungen mit Hilfe eines elektrochemischen Abtragverfahrens (ECM, Electro-Chemical Machining) bearbeitet wird. Die Anwendung dieses Verfahrens hat sich in der Praxis als besonders vorteilhaft erwiesen.

Weitere Vorteile, Merkmale und Einzelheiten der Erfindung ergeben sich aus der nachfolgenden Beschreibung, in der unter Bezugnahme auf die Zeichnung Ausführungsbeispiele der Erfindung im Einzelnen beschrieben sind. Dabei können die in den Ansprüchen und in der Beschreibung erwähnten Merkmale jeweils einzeln für sich oder in beliebiger Kombination erfindungswesentlich sein.

In der Zeichnung zeigen:
Fig. 1: eine erste Ausführungsform eines erfindungsgemäßen Kraftstoffhochdruckspeichers im Querschnitt;
Fig. 2: einen Ausschnitt aus Fig. 1;
Fig. 3: eine weitere Ausführungsform eines erfindungsgemäßen Kraftstoffhochdruckspeichers im Längsschnitt; und
Fig. 4: einen Längsschnitt durch einen erfindungsgemäßen Kraftstoffhochdruckspeicher mit einem eingeführten Bearbeitungswerkzeug.

Der in Fig. 1 im Querschnitt dargestellte Kraftstoffhochdruckspeicher umfasst einen rohrförmigen Grundkörper 1. In dem rohrförmigen Grundkörper 1 bildet eine Längsbohrung 2 das Speichervolumen. An dem rohrförmigen Grundkörper 1 ist ein Anschlussstutzen 3 ausgebildet, in dem sich eine Anschlussbohrung 4 quer zur Längsachse des rohrförmigen Grundkörpers 1 erstreckt. Die Anschlussbohrung 4 mündet in die Längsbohrung 2.

Ein Bereich 5 des rohrförmigen Grundkörpers 1 wurde mit Hilfe eines Material abtragenden Bearbeitungsverfahrens entfernt. Auf diese Art und Weise wurde im Mündungsbereich der Anschlussbohrung 4 eine ebene Fläche 6 geschaffen. Die ebene Fläche 6 erstreckt sich senkrecht zur Mitellinie der Anschlussbohrung 4. Die Kontur des zylinderförmigen Innenraums des rohrförmigen Grundkörpers 1 ist in Fig. 1 gestrichelt angedeutet.

In Fig. 2 ist ein Ausschnitt eines erfindungsgemäßen Kraftstoffhochdruckspeichers im Querschnitt dargestellt. In einem rohrförmigen Grundkörper 1 ist, wie bei der in Fig. 1 dargestellten Ausführungsform, eine Längsbohrung 2 angeordnet. In die Längsbohrung 2 mündet eine Anschlussbohrung 4. In dem Bereich, wo die Anschlussbohrung 4 in die Längsbohrung 2 mündet, befindet sich eine quaderförmige Ausnehmung 5 in dem rohrförmigen Grundkörper 1. Dadurch wird in dem Innenraum des Grundkörpers 1 eine ebene Fläche 6 geschaffen, die sich senkrecht zu der Mittellinie der Anschlussbohrung 4 erstreckt.

In Fig. 3 ist ein Längsschnitt durch eine weitere Ausführungsform eines erfindungsgemäßen Kraftstoffhochdruckspeichers dargestellt. Der in Fig. 3 dargestellte Kraftstoffhochdruckspeicher umfasst einen rohrförmigen Grundkörper 1. In dem rohrförmigen Grundkörper 1 ist eine Längsbohrung 2 angeordnet. In die Längsbohrung 2 mündet eine radiale Anschlussbohrung 4.

Der die Anschlussbohrung 4 umgebende Bereich 8 der äußeren Mantelfläche des rohrförmigen Grundkörpers 1 ist über den gesamten Umfang des rohrförmigen Grundkörpers 1 mit Hilfe eines entsprechenden Werkzeugs eingedrückt. Die Verformung der äußeren Mantelfläche des rohrförmigen Grundkörpers 1 führt dazu, dass im Inneren des rohrförmigen Grundkörpers 1 ein ringförmiger Bereich 9 vorspringt, der in Fig. 3 gestrichelt dargestellt ist. Der vorspringende Bereich 9 ist im Mündungsbereich der Anschlussbohrung 4 so abgetragen, dass sich eine ebene Fläche 6 ergibt.

In Fig. 4 ist ein Verfahren zur Herstellung eines erfindungsgemäßen Kraftstoffhochdruckspeichers im Längsschnitt dargestellt. Der in Fig. 4 dargestellte Kraftstoffhochdruckspeicher umfasst einen rohrförmigen Grundkörper 1. In dem rohrförmigen Grundkörper 1 ist eine Längsbohrung 2 ausgespart. In die Längsbohrung 2 mündet eine radiale Anschlussbohrung 4.

Zum Entfernen des Bereichs 5 im Inneren des Grundkörpers 1 ist eine ECM-Elektrode in die Längsbohrung 2 eingeführt. Mit Hilfe der ECM-Elektrode 10 wird das Material des rohrförmigen Grundkörpers 1 in dem Bereich 5 entfernt. Dadurch ergibt sich im Mündungsbereich der Anschlussbohrung 4 eine ebene Fläche 6.

ECM (Electro-Chemical Machining) ist die englische Bezeichnung für elektrochemisches Abtragen. Das elektrochemische Abtragen, das auch als Elysieren bezeichnet wird, ist ein Abtragverfahren, bei dem metallischer Werkstoff unter Einwirkung eines elektrischen Stroms und einer Elektrolytlösung anodisch aufgelöst wird. Der Stromfluss kann dabei durch eine äußere Stomquelle, aber auch durch eine Lokalelementbildung am Werkstück (innere Spannungsquelle) bewirkt werden. Das Wirkprinzip des anodischen Metallauflösens beruht auf elektrochemischen Reaktionen, bei denen Metallionen aus der Metallphase in die Elektrolytphase oder in eine Reaktionsproduktphase übergehen. Diese Reaktionen werden durch Ladungsaustauschvorgänge in Gang gesetzt und folgen der inneren Kinetik eines galvanischen Elements.

Gemäß der vorliegenden Erfindung wird der an der Verschneidung zwischen der Längsbohrung 2 und der Anschlussbohrung 4 wirkende Innendurchmesser des rohrförmigen Grundkörpers 1 lokal erweitert, d.h. so groß wie möglich gemacht, ohne dass der erfindungsgemäße Kraftstoffhochdruckspeicher extreme Außenmaße annimmt. Dadurch wird eine maximale Hochdruckfestigkeit bei minimiertem Bauvolumen erzielt.

## Patentansprüche

1. Kraftstoffhochdruckspeicher für ein Common-Rail-Kraftstoffeinspritzsystem einer Brennkraftmaschine, mit einem rohrförmigen Grundkörper (1), der mit mehreren Anschlussöffnungen (4) ausgestattet ist, wobei der Innenraum des Grundkörpers (1) im Bereich der Anschlussöffnungen (4) eben ausgebildet ist, **dadurch gekennzeichnet, dass** der im Bereich der Auschlussöffnungen (4) eben ausgebildete Innenraum des Grundkörpers (1) eine quaderförmige Ausnehmung (5) ist.

2. Kraftstoffhochdruckspeicher nach Anspruch 1, **dadurch gekennzeichnet, dass** an dem Grundkörper (1) Anschlussstutzen (3) mit jeweils einer Anschlussöffnung (4) ausgebildet sind, deren Mittellinie senkrecht zu der jeweiligen ebenen Fläche (6) im Bereich der jeweiligen Anschlussöffnung (4) angeordnet ist.

3. Verfahren zur Herstellung eines Kraftstoffhochdruckspeichers nach einem der Ansprüche 1 oder 2, **dadurch gekennzeichnet, dass** der rohrförmige Grundkörper (1) im Bereich der Anschlussöffnungen (4) über den gesamten Umfang des rohrförmigen Grundkörpers (1) so nach innen verformt wird, dass er nach innen vorspringt, und dass der nach innen vorspringende Bereich (9) im Mündungsbereich der Anschlussbohrung (4) materialabtragend bearbeitet wird, um im Mündungsbereich der Anschlussbohrung (4) eine ebene Fläche (5) auszubilden.

4. Verfahren zum Herstellen eines Kraftstoffhochdruckspeichers nach Anspruch 3, **dadurch gekennzeichnet, dass** der Innenraum des rohrförmigen Grundkörpers (1) im Bereich der Anschlussöffnungen (4) mit Hilfe eines elektrochemischen Abtragverfahrens bearbeitet wird.

## Claims

1. High-pressure fuel accumulator for a common rail fuel injection system of an internal combustion engine, having a tubular base body (1) which is equipped with a plurality of connection openings (4), the interior space of the base body (1) being planar in the region of the connection openings (4), **characterized in that** the interior space of the base body (1) is a cuboidal recess (5), said interior space being planar in the region of the connection openings (4).

2. High-pressure fuel accumulator according to Claim 1, **characterized in that** connecting pieces (3) having in each case one connection opening (4) are formed on the base body (1), the centre line of said connecting opening (4) being arranged perpendicular to the respective planar face (6) in the region of the respective connection opening (4).

3. Method for producing a high-pressure fuel accumulator according to one of Claims 1 or 2, **characterized in that**, in the region of the connection openings (4), the tubular base body (1) is deformed inwardly over its entire circumference in such a way that it projects inwards, and **in that** the inwardly projecting region (9) is machined in a material-removing fashion in the opening-out region of the connection bore (4) in order to form a planar face (5) in the opening-out region of the connection bore (4).

4. Method for producing a high-pressure fuel accumulator according to Claim 3, **characterized in that** the interior space of the tubular base body (1) is machined in the region of the connection openings (4) by means of an electrochemical abrading process.

## Revendications

1. Réservoir de carburant à haute pression pour un système d'injection à rampe commune d'un moteur à combustion interne, ayant un corps de base tubulaire (1) équipé de plusieurs ouvertures de raccordement (4), l'espace intérieur du corps de base (1) étant de forme plane dans la région des ouvertures de raccordement (4),
**caractérisé en ce que**
l'espace intérieur du corps de base (1) de forme plane dans la région des ouvertures de raccordement (4) est un évidement parallélépipédique (5).

2. Réservoir à haute pression pour carburant selon la revendication 1,
**caractérisé en ce que**
des tubulures de raccordement (3) ayant une ouverture de raccordement (4) sont formées sur le corps de base (1), et leur axe central est disposé perpendiculairement à la face plane respective (6) dans la région de l'ouverture de raccordement respective (4).

3. Procédé de fabrication d'un réservoir de carburant à haute pression selon l'une quelconque des revendications 1 ou 2,
**caractérisé en ce que**
le corps de base tubulaire (1) est déformé vers l'intérieur sur tout son contour, dans la région des ouvertures de raccordement (4), de telle manière qu'il saillit vers l'intérieur et que la région (9) saillante soit usinée avec enlèvement de matière dans la région de l'embouchure de l'alésage de raccordement (4), afin d'y réaliser une face plane (5).

4. Procédé de fabrication d'un réservoir pour carburant à haute pression selon la revendication 3,
**caractérisé en ce que**
l'espace intérieur du corps de base tubulaire (1) est usiné dans la région des ouvertures de raccordement (4) à l'aide d'un procédé d'usinage électrochimique.
